# FASCICULE DE BREVET EUROPEEN

(11) **EP 3 825 785 B1**
(45) Date de publication et mention de la délivrance du brevet: **04.06.2025**
(21) Numéro de dépôt: 19210562.5
(22) Date de dépôt: 21.11.2019
(51) Int. Cl.: G04B 39/00, G04B 19/14, G04B 43/00, G04B 29/04, G04B 23/02, G04B 37/00

(54) **MONTRE AVEC DISPOSITIF DE FIXATION DE CADRAN D'HORLOGERIE**
UHR MIT EINER VORRICHTUNG ZUM BEFESTIGEN EINES ZIFFERBLATTS
WATCH HAVING A DEVICE FOR ATTACHING A DIAL

(43) Date de publication de la demande: 26.05.2021
(62) Demande divisionnaire de: 21207289.6
(73) Titulaire: Montres Breguet S.A., 1344 L'Abbaye (CH)
(72) Inventeur: THILL, Pierre-André, 39400 Morbier (FR); ZAUGG, Alain, 1347 Le Sentier (CH)
(74) Mandataire: ICB SA

(56) Documents cités:
- EP-A1- 2 105 808
- CH-A- 68 691
- FR-A- 990 766
- JP-U- S5 692 980
- JP-U- S5 832 489

## Description

### Domaine de l'invention

L'invention concerne une montre comprenant un dispositif de fixation, sur une structure d'horlogerie équipée d'au moins un moyen de fixation, d'un composant comportant au moins un perçage traversant, ledit dispositif comportant au moins un élément de fixation dimensionné pour être inséré dans ledit perçage avec un jeu radial non nul, ledit élément de fixation comportant un moyen de fixation complémentaire agencé pour coopérer de façon complémentaire avec un dit moyen de fixation de ladite structure.

L'invention concerne encore une montre, comportant au moins une structure d'horlogerie équipée d'au moins un moyen de fixation, au moins un composant comportant au moins un perçage traversant, et au moins un tel dispositif pour la fixation dudit au moins un composant sur ladite au moins une structure.

L'invention concerne le domaine de l'assemblage des composants d'horlogerie sur des éléments de structure, et plus particulièrement la fixation de composants fragiles ou sensibles à certaines contraintes.

### Arrière-plan de l'invention

En horlogerie, certains composants sont difficiles à fixer à d'autres éléments de structure, en raison de leur fragilité, de leur sensibilité aux contraintes de serrage, ou encore de leur nature notamment quand ces composants sont en matière naturelle comme la nacre, ou similaire.

C'est en particulier le cas des cadrans, qui sont souvent d'épaisseur très faible, qui peuvent être émaillés, ou porter un décor supportant mal les déformations du support, ou encore être en saphir ou un autre matériau transparent supportant mal le vissage, le chassage, ou la fixation de pieds.

Les méthodes traditionnelles de fixation des cadrans sont les suivantes :
- chassage du cadran sur un des diamètres extérieurs du mouvement ;
- fixation par pieds de cadrans verrouillés dans le mouvement de différentes manières ;
- fixation du cadran par vis vissée dans le mouvement.

Le document CH68691 décrit en particulier un cadran fixé à un mouvement par l'intermédiaire de pieds et de clefs. Le cadran est fixé à une lunette par des parties dépassant du pourtour du mouvement, pressées entre une rondelle et une tête de vis.

Ces méthodes connues ne peuvent pas s'appliquer aux cadrans en saphir, en raison de la nature du matériau et de ses capacités de mise en forme : il est difficile de chasser un cadran saphir sans le casser, il est difficile de réaliser des pieds pour un tel cadran de ce type, et les contraintes engendrées par des vis risquent de casser le cadran.

De plus les cadrans saphir ont des tolérances de fabrication plus larges que les cadrans de fabrication traditionnelle, ce qui limite également les méthodes d'assemblage classiques.

La même problématique peut concerner d'autres composants que les cadrans : les glaces, notamment les glaces saphir, les composants en saphir de mécanismes mystérieux, les membranes acoustiques, les timbres, gongs, et similaires.

Une solution présentée par le document EP2105808 consiste à fixer un cadran réalisé en partie en saphir dans un cercle d'encageage par l'intermédiaire d'un joint périphérique, l'orientation du cadran étant assurée par une goupille.

### Résumé de l'invention

L'invention propose différentes solutions pour la fixation de tels composants de fixation délicate, et en particulier de cadran saphir, permettant d'assurer la tenue et le positionnement d'un tel cadran saphir par vis malgré les contraintes de résistance et de tolérances de fabrication citées plus haut.

Ces composants peuvent être percés, avec des tolérances assez larges, et les perçages sont utilisables pour leur maintien.

L'invention s'attache, encore à une fixation réversible de tels composants, et permet d'éviter le recours obligatoire au collage, ou à la soudure ou à la brasure ou à la soudure laser ou au sertissage, ou autres procédés conduisant à une détérioration du composant lors d'un éventuel démontage.

A cet effet, l'invention concerne une montre comprenant un dispositif de fixation d'un tel composant, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en coupe, une partie d'une montre, comportant une boîte avec une structure sur laquelle est fixée, par l'intermédiaire de vis et selon une première variante de l'invention, un cadran en saphir ; le cadran comporte un perçage dans lequel la vis est insérée avec du jeu, une entretoise formée par un joint O-ring est insérée entre le corps de vis, la tête de vis, et le chant du perçage du cadran;
- la figure 2 représente, de façon similaire à la figure 1, le détail d'une deuxième variante de l'invention, où l'entretoise est constituée par un clinquant, ici une rondelle élastique conique, prenant appui sur le corps de vis, la tête de vis, et un lamage que comporte le cadran au débouché de son perçage ;
- la figure 3 représente, de façon similaire à la figure 2, le détail d'une troisième variante de l'invention, où l'entretoise est constituée par un tube en matière plastique comprimé entre la tête de vis et la structure ;
- la figure 4 représente, de façon similaire à la figure 2, le détail d'un premier mode de réalisation d'une quatrième variante de l'invention, où l'entretoise est une entretoise métallique collée au cadran ou à la vis ; cette entretoise métallique comporte ici une collerette en appui sur un lamage que comporte le cadran au niveau de sa face supérieure au débouché du perçage, ainsi que sous la tête de vis, et sur un lamage que comporte la structure ; le cadran porte ici sur la structure ;
- la figure 5 représente, de façon similaire à la figure 4, le détail d'un deuxième mode de réalisation de cette quatrième variante de l'invention, où la collerette est en appui sous le cadran, et sous la tête de vis et sur un lamage que comporte la structure au niveau de sa face supérieure, sur laquelle porte le cadran ;
- la figure 6 représente, de façon similaire à la figure 4, le détail d'un troisième mode de réalisation de la quatrième variante de l'invention, voisin du premier mode, mais où la collerette est en appui, d'une part sous la tête de vis, et d'autre part sur la structure; le cadran est à distance à la fois de la tête de vis et de la structure ;
- la figure 7 représente, de façon similaire à la figure 5, le détail d'un quatrième mode de réalisation de la quatrième variante de l'invention, voisin du deuxième mode, mais où la collerette est en appui, d'une part sous la tête de vis, et d'autre part sur un lamage de la structure; le cadran est à distance à la fois de la tête de vis et de la structure ;
- la figure 8 représente, de façon schématisée, et en coupe, une partie du cadran comportant un de ses perçages de passage de vis ;
- la figure 9 est un schéma-blocs représentant une montre, comportant la structure, un cadran, et un tel dispositif de fixation pour la fixation de ce cadran sur la structure.

### Description détaillée des modes de réalisation préférés

L'invention concerne une montre comprenant un dispositif 10 de fixation, sur une structure 2 d'horlogerie équipée d'au moins un moyen de fixation 20, d'un composant 1 comportant au moins un perçage 11 traversant. Ce dispositif 10 comporte au moins un élément de fixation 3, qui est dimensionné pour être inséré dans un tel perçage 11 avec un jeu radial non nul. Cet élément de fixation 3 comporte un moyen de fixation complémentaire 30, qui est agencé pour coopérer de façon complémentaire avec un moyen de fixation 20 de la structure 2. Naturellement un même composant 1 peut comporter des perçages 11 de diamètres différents, le dispositif 10 peut alors comporter des éléments de fixation 3 différents, chacun adapté à la dimension du perçage 11 avec lequel il coopère, avec un jeu suffisant mais non excessif.

Selon l'invention, cette montre comprenant un dispositif 10 comporte au moins une entretoise 4, qui est agencée pour être insérée entre le composant 1 et l'élément de fixation 3, et pour les maintenir à distance axiale et radiale l'un de l'autre, et pour supporter un effort axial résultant de la coopération entre le moyen de fixation 20 et le moyen de fixation complémentaire 30 quand l'élément de fixation 3 est dans sa position la plus proche de la structure 2.

Plus particulièrement, et tel que visible sur les figures 1 à 3 l'entretoise 4 est montée libre entre le composant 1 et l'élément de fixation 3.

Plus particulièrement, et tel que visible sur la figure 3, l'entretoise 4 est montée libre entre le composant 1, la structure 2, et l'élément de fixation 3.

Plus particulièrement, l'entretoise 4 est fixée au composant 1 ou à l'élément de fixation 3. Les figures 4 à 7 illustrent des configurations où l'entretoise 4 peut être fixée, notamment par collage ou similaire, à la structure 2 ou à l'élément de fixation 3.

Plus particulièrement, et tel que visible sur les figures 1 et 2, l'entretoise 4 est élastique axialement. Ce peut aussi être le cas de la figure 3 si un matériau élastique est choisi pour constituer le tube formant l'entretoise 4.

Dans une autre réalisation de la figure 3, le matériau de l'entretoise 4 est à déformation plastique : la bonne fixation du composant 1 est assurée seulement lors du serrage, mais tout démontage impose l'élimination de l'entretoise 4 et son remplacement par une entretoise neuve pour le remontage.

Plus particulièrement, et tel que visible notamment sur la figure 1, l'entretoise 4 est élastique radialement.

Plus particulièrement, l'entretoise 4 comporte au moins un joint O-ring ; elle est alors élastique axialement et radialement.

Plus particulièrement, et tel que visible sur la figure 2, l'entretoise 4 comporte au moins une rondelle élastique conique ou en coupelle ou en éventail, ou de type rondelle « Belleville » ou de type rondelle « Schnorr » ou similaire.

Plus particulièrement, tel que visible sur la figure 3, l'entretoise 4 comporte au moins un tube en résine ou en polyester.

Plus particulièrement, et tel que visible sur les figures 4 à 7 l'entretoise 4 est indéformable axialement ; c'est alors elle qui encaisse tut l'effort axial dû au vissage de la vis sur la structure, aucune contrainte n'est répercutée au composant 1.

Plus particulièrement, l'entretoise 4 comporte au moins un tube métallique.

Plus particulièrement, l'entretoise 4 comporte au moins un tube métallique muni d'une collerette, qui est agencée pour séparer le composant 1 d'une part, avec la structure 2 ou l'élément de fixation 3 d'autre part. La figure 4 montre une telle collerette coopérant avec un lamage que comporte le composant 1 au débouché de son perçage 1, et la figure 5 montre une telle collerette coopérant avec un lamage similaire que comporte alors la structure 2.

Plus particulièrement, le composant 1 est à distance de la structure 2 quand l'élément de fixation 3 est dans sa position la plus proche de la structure 2. Les figures 6 et 7 illustrent un tel exemple, où le composant 1 n'affleure, ni avec l'extrémité de la collerette, ni avec l'extrémité du tube opposée à la collerette : un premier écart E1 est garanti entre le composant 1 et la structure 2, et une deuxième écart E2 est garanti entre le composant 1 et une surface d'appui 39 que comporte l'élément de fixation 3, en l'occurrence la surface inférieure de la tête de vis dans cet exemple particulier.

Plus particulièrement, dans une variante non illustrée, le composant 1 est séparé de la structure 2 par une cale d'espacement.

Plus particulièrement, le composant 1 est en appui sur la structure 2 quand l'élément de fixation 3 est dans sa position la plus proche de la structure 2. C'est notamment le cas des figures 1 à 3.

Plus particulièrement, l'élément de fixation 3 est une vis dont le filetage constitue le moyen de fixation complémentaire 30, et est agencé pour coopérer de façon complémentaire avec un taraudage constituant le moyen de fixation 20 de la structure 2.

Plus particulièrement, dans un mode de réalisation proche de l'invention et qui n'est pas couvert par le jeu de revendications annexé, le composant 1 est une glace de montre.

Selon l'invention, le composant 1 est un cadran en saphir ou en nacre.

Plus particulièrement, dans un mode de réalisation proche de l'invention et qui n'est pas couvert par le jeu de revendications annexé, le composant 1 est une membrane acoustique de montre.

Plus particulièrement, dans un mode de réalisation proche de l'invention et qui n'est pas couvert par le jeu de revendications annexé, le composant 1 est un timbre ou un gong de montre.

Selon l'invention illustrée par les figures, ces composants 1 sont des cadrans. Selon l'invention, l'assemblage de cadrans 1 en matière fragile avec une structure 2 est réalisé par vis 3, et l'invention réside dans l'ajout d'au moins une entretoise 4, notamment dans un agencement particulier sous la forme d'un élément ductile, assurant le maintien et le positionnement du cadran 1, la vis 3 étant quant à elle bloquée sur la structure 2. L'effort axial résultant de la coopération entre le moyen de fixation 20 et le moyen de fixation complémentaire 30 quand l'élément de fixation 3 est dans sa position la plus proche de la structure 2 correspond alors au vissage complet d'une vis, constituant l'élément de fixation 3, dans un taraudage de la structure, formant le moyen de fixation 20. Ce vissage complet s'entend, selon le cas, comme un vissage à un couple nominal prédéterminé, ou bien par un vissage jusqu'à fond de course.

Une première variante est illustrée par la figure 1. L'élément de fixation 3 est constitué par une vis spéciale supportant un joint O-ring, formant l'entretoise 4, et assurant le maintien en position du cadran 1 axialement et radialement, les contraintes appliquées sur le cadran 1 sont limitées par la capacité de compression du joint O-ring. Sa position dans les perçages 11 du cadran 1 assure les forces de maintien dans les axes radiaux et axiaux. Il convient de noter que la contrainte de blocage de la vis 3 se fait par la portée de la vis sur la structure 2, seul le joint 4 est en contact avec le cadran saphir 1. La face inférieure 12 du cadran 1 porte sur la face supérieure 22 de la structure 2 ; la face supérieure 19 du cadran 1 est à distance de la surface inférieure 39 de la tête de la vis 3 ; le corps de a vis 3 comporte un centrage 31 qui coopère avec un lamage 21 de la structure2 ; le perçage 11 comporte un chant intérieur 14 qui est avantageusement arrondi pour ne pas blesser le joint O-ring 4 ; la surface supérieure 49 du joint O-ring 4 est en appui sur la surface inférieure 39 de la tête de la vis 3.

Une deuxième variante est illustrée par la figure 2. L'élément de fixation 3 est constitué par une vis spéciale supportant un clinquant assurant le maintien en position du cadran 1 axialement, les contraintes appliquées sur le cadran 1 sont limitées par la capacité de compression du clinquant. Un jeu existe radialement. La contrainte de blocage de la vis 3 se fait comme précédemment par la portée de la vis sur la structure 2, seul le clinquant 4 est en contact avec le cadran saphir 1, son diamètre intérieur 491 porte sur le corps de la vis 3. Le cadran 1 est retenu en axial mais pas en radial, sauf si un lamage épaulé 18 au débouché du perçage 11 comme sur la figure 2 limite l'écrasement de l'entretoise 4.

Une troisième variante est illustrée par la figure 3. L'assemblage est effectué avec une entretoise 4 qui est une bague ou un tube en polyester élastomère ou résine, ou matériau similaire. L'élément de fixation 3 est là aussi une vis spéciale qui supportant une bague, notamment en élastomère, qui assure le maintien en position du cadran 1 axialement et radialement, cette bague est déformée par compression au vissage de la vis. Les contraintes appliquées sur le cadran 1 sont limitées par la capacité de compression de la bague 4. Comme exposé plus haut, cette déformation de la bague peut être réversible ou non, selon le matériau choisi. La contrainte de blocage de la vis 3 se fait par la portée de la vis sur la structure, seul le joint est en contact avec le saphir. Le tube peut avantageusement être pré-assemblé sur la vis 3 pour faciliter la manipulation. La face supérieure 19 du cadran 1 est maintenue à distance de la surface inférieure 39 de la tête de la vis 3 ; le chant supérieur 492 du tube 4 est en appui avec cette même surface inférieure 39.

Une quatrième variante est illustrée par les figures 4 à 7, selon différentes réalisations. Il s'agit là d'assemblages avec au moins une entretoise métallique 4 de préférence collée. Le cadran 1 (ou la vis 3) peut comporter au moins une bague, et/ou au moins un insert, et/ou au moins une entretoise, ces éléments rapportés étant notamment mais non limitativement fixés par collage, et agencés pour absorber les contraintes générées par la vis. Le cadran 1 est construit de manière à ne pas être en contact avec la structure 2, notamment avec un premier écart E1 de l'ordre de 0.03 mm, de manière à éviter/limiter les contraintes liées à ce montage hyperstatique. La déformation de l'extrémité de l'entretoise 4 qui est en contact avec la structure 2 limite également ces contraintes. La contrainte de blocage de la vis 3 se fait par appuis de la vis 3 sur la bague 4 et sur la structure 2, seules les contraintes de géométrie des composants se reportent sur le cadran saphir 1. Là encore, le cadran 1 est retenu axialement. Sur la figure 5, une entretoise métallique 4 est collée sur le cadran 1 sur le côté supérieur du cadran 1, et le fixe axialement et radialement sans le contraindre. Sur la figure 6, une entretoise métallique 4 est collée sur le cadran 1 sur le côté inférieur du cadran 1, et le fixe axialement et radialement.

Il est ainsi possible de réaliser l'assemblage de cadrans 1 en matière fragile par vis 3, avec l'ajout d'une entretoise 4 qui est un élément support collé assurant le maintien et le positionnement, la vis 3 étant bloquée sur la structure 2 par l'intermédiaire de l'élément collé.

L'invention apporte des avantages certains.

Dans le cas des cadrans illustré par les figures, les essais 24 heures de type Cyclotest, 8 heures de type Chappuis, et d'accélération sous 500 g, confirment la tenue du cadran sans casse de celui-ci, et l'absence de dégradation due aux frottements.

Ces moyens d'assemblage selon l'invention permettent d'assembler et de positionner, dans un mode de réalisation proche de l'invention et qui n'est pas couvert par le jeu de revendications annexé, des composants fragiles, ou selon l'invention, des cadrans saphir, par des vis sans risquer leur rupture.

## Revendications

1. Montre (100) comportant au moins une structure (2) d'horlogerie équipée d'au moins un moyen de fixation (20), au moins un composant (1) comportant au moins un perçage (11) traversant, et au moins un dispositif (10) de fixation dudit composant (1) sur ladite structure (2), ledit dispositif (10) comportant au moins un élément de fixation (3) dimensionné pour être inséré dans ledit perçage (11) avec un jeu radial non nul, ledit élément de fixation (3) comportant un moyen de fixation complémentaire (30) agencé pour coopérer de façon complémentaire avec un dit moyen de fixation (20) de ladite structure (2), ledit dispositif (10) comportant au moins une entretoise (4) agencée pour être insérée entre ledit composant (1) et ledit élément de fixation (3) et pour les maintenir à distance axiale et radiale l'un de l'autre, et pour supporter un effort axial résultant de la coopération entre ledit moyen de fixation (20) et ledit moyen de fixation complémentaire (30) quand ledit élément de fixation (3) est dans sa position la plus proche de ladite structure (2), ledit composant (1) étant un cadran de montre en saphir ou en nacre.

2. Montre (100) selon la revendication 1, **caractérisée en ce que** ladite entretoise (4) est montée libre entre ledit composant (1) et ledit élément de fixation (3).

3. Montre (100) selon la revendication 2, **caractérisée en ce que** ladite entretoise (4) est montée libre entre ledit composant (1), ladite structure (2), et ledit élément de fixation (3).

4. Montre (100) selon la revendication 1, **caractérisée en ce que** ladite entretoise (4) est fixée audit composant (1) ou audit élément de fixation (3).

5. Montre (100) selon l'une des revendications 1 à 4, **caractérisée en ce que** ladite entretoise (4) est élastique axialement.

6. Montre (100) selon l'une des revendications 1 à 5, **caractérisée en ce que** ladite entretoise (4) est élastique radialement.

7. Montre (100) selon la revendication 5, **caractérisée en ce que** ladite entretoise (4) comporte au moins une rondelle élastique conique ou en coupelle ou en éventail.

8. Montre (100) selon la revendication 5 ou 6, **caractérisée en ce que** ladite entretoise (4) comporte au moins un joint O-ring.

9. Montre (100) selon la revendication 5 ou 6, **caractérisée en ce que** ladite entretoise (4) comporte au moins un tube en résine ou en polyester.

10. Montre (100) selon l'une des revendications 1 à 4, **caractérisée en ce que** ladite entretoise (4) est indéformable axialement.

11. Montre (100) selon la revendication 10, **caractérisée en ce que** ladite entretoise (4) comporte au moins un tube métallique.

12. Montre (100) selon la revendication 10, **caractérisée en ce que** ladite entretoise (4) comporte au moins un tube métallique muni d'une collerette agencée pour séparer ledit composant (1) d'une part, avec ladite structure (2) ou ledit élément de fixation (3) d'autre part.

13. Montre (100) selon l'une des revendications 1 à 12, **caractérisée en ce que** ledit composant (1) est à distance de ladite structure (2) quand ledit élément de fixation (3) est dans sa position la plus proche de ladite structure (2).

14. Montre (100) selon la revendication 13, **caractérisée en ce que** ledit composant (1) est séparé de ladite structure (2) par une cale d'espacement.

15. Montre (100) selon l'une des revendications 1 à 12, **caractérisée en ce que** ledit composant (1) est en appui sur ladite structure (2) quand ledit élément de fixation (3) est dans sa position la plus proche de ladite structure (2).

16. Montre (100) selon l'une des revendications 1 à 15, **caractérisée en ce que** ledit élément de fixation (3) est une vis dont le filetage constitue ledit moyen de fixation complémentaire (30) et est agencé pour coopérer de façon complémentaire avec un taraudage constituant ledit moyen de fixation (20) de ladite structure (2).

## Patentansprüche

1. Uhr (100) die mindestens eine Uhrmachereistruktur (2), die mit mindestens einem Befestigungsmittel (20) ausgestattet ist, mindestens ein Bauteil (1), das mindestens eine durchgehende Bohrung (11) beinhaltet, und mindestens eine Vorrichtung (10) zum Befestigen des Bauteils (1) an der Struktur (2) beinhaltet, wobei die Vorrichtung (10) mindestens ein Befestigungselement (3) beinhaltet, das bemessen ist, um mit einem radialen Spiel ungleich Null in die Bohrung (11) eingeführt zu werden, wobei das Befestigungselement (3) ein komplementäres Befestigungsmittel (30) beinhaltet, das angeordnet ist, um komplementär mit einem Befestigungsmittel (20) der Struktur (2) zusammenzuwirken, wobei die Vorrichtung (10) mindestens ein Distanzstück (4) beinhaltet, das angeordnet ist, um zwischen dem Bauteil (1) und dem Befestigungselement (3) eingeführt zu werden, und sie in axialem und radialem Abstand voneinander zu halten, und um einer axialen Kraft standzuhalten, die sich aus dem Zusammenwirken zwischen dem Befestigungsmittel (20) und dem komplementären Befestigungsmittel (30) ergibt, wenn sich das Befestigungselement (3) in seiner der Struktur (2) am nächsten liegenden Position befindet, wobei das Bauteil (1) ein Zifferblatt einer Uhr aus Saphir oder Perlmutter ist.

2. Uhr (100) nach Anspruch 1, **dadurch gekennzeichnet, dass** das Distanzstück (4) lose zwischen dem Bauteil (1) und dem Befestigungselement (3) montiert ist.

3. Uhr (100) nach Anspruch 2, **dadurch gekennzeichnet, dass** das Distanzstück (4) lose zwischen dem Bauteil (1), der Struktur (2) und dem Befestigungselement (3) montiert ist.

4. Uhr (100) nach Anspruch 1, **dadurch gekennzeichnet, dass** das Distanzstück (4) am Bauteil (1) oder am Befestigungselement (3) befestigt ist.

5. Uhr (100) nach einem der Ansprüche 1 bis 4, **dadurch gekennzeichnet, dass** das Distanzstück (4) axial elastisch ist.

6. Uhr (100) nach einem der Ansprüche 1 bis 5, **dadurch gekennzeichnet, dass** das Distanzstück (4) radial elastisch ist.

7. Uhr (100) nach Anspruch 5, **dadurch gekennzeichnet, dass** das Distanzstück (4) mindestens eine konische oder schalenförmige oder fächerförmige elastische Unterlagscheibe beinhaltet.

8. Uhr (100) nach Anspruch 5 oder 6, **dadurch gekennzeichnet, dass** das Distanzstück (4) mindestens eine O-Ring-Dichtung beinhaltet.

9. Uhr (100) nach Anspruch 5 oder 6, **dadurch gekennzeichnet, dass** das Distanzstück (4) mindestens ein Rohr aus Harz oder Polyester beinhaltet.

10. Uhr (100) nach einem der Ansprüche 1 bis 4, **dadurch gekennzeichnet, dass** das Distanzstück (4) axial unverformbar ist.

11. Uhr (100) nach Anspruch 10, **dadurch gekennzeichnet, dass** das Distanzstück (4) mindestens ein Metallrohr beinhaltet.

12. Uhr (100) nach Anspruch 10, **dadurch gekennzeichnet, dass** das Distanzstück (4) mindestens ein Metallrohr beinhaltet, das mit einem Bördel versehen ist, der angeordnet ist, um das Bauteil (1) einerseits, mit der Struktur (2) oder dem Befestigungselement (3) andererseits zu trennen.

13. Uhr (100) nach einem der Ansprüche 1 bis 12, **dadurch gekennzeichnet, dass** das Bauteil (1) auf Abstand von der Struktur (2) ist, wenn sich das Befestigungselement (3) in seiner der Struktur (2) am nächsten liegenden Position befindet.

14. Uhr (100) nach Anspruch 13, **dadurch gekennzeichnet, dass** das Bauteil (1) durch einen Abstandskeil von der Struktur (2) getrennt ist.

15. Uhr (100) nach einem der Ansprüche 1 bis 12, **dadurch gekennzeichnet, dass** das Bauteil (1) an der Struktur (2) anliegt, wenn sich das Befestigungselement (3) in seiner der Struktur (2) am nächsten liegenden Position befindet.

16. Uhr (100) nach einem der Ansprüche 1 bis 15, **dadurch gekennzeichnet, dass** das Befestigungselement (3) eine Schraube ist, deren Gewinde das komplementäre Befestigungsmittel (30) bildet und angeordnet ist, um komplementär mit einem Innengewinde zusammenzuwirken, welches das Befestigungsmittel (20) der Struktur (2) bildet.

## Claims

1. Watch (100) including at least one horological structure (2) equipped with at least one fastening means (20), at least one component (1) including at least one through-hole (11), and at least one device (10) for fastening said component (1) to said structure (2), said device (10) including at least one fastening element (3) sized such that it can be inserted in said hole (11) with non-zero radial clearance, said fastening element (3) including complementary fastening means (30) arranged to co-operate, in a complementary manner, with a said fastening means (20) of said structure (2), said device (10) including at least one spacer (4) arranged to be inserted between said component (1) and said fastening element (3) and to keep them at an axial and radial distance from each other, and to withstand an axial force resulting from the cooperation between said fastening means (20) and said complementary fastening means (30) when said fastening element (3) is in its position closest to said structure (2), said component (1) being a sapphire or mother-of-pearl watch dial.

2. Watch (100) according to claim 1, **characterised in that** said spacer (4) is mounted loosely between said component (1) and said fastening element (3).

3. Watch (100) according to claim 2, **characterised in that** said spacer (4) is mounted loosely between said component (1), said structure (2) and said fastening element (3).

4. Watch (100) according to claim 1, **characterised in that** said spacer (4) is fastened to said component (1) or to said fastening element (3).

5. Watch (100) according to one of claims 1 to 4, **characterised in that** said spacer (4) is axially resilient.

6. Watch (100) according to one of claims 1 to 5, **characterised in that** said spacer (4) is radially resilient.

7. Watch (100) according to claim 5, **characterised in that** said spacer (4) includes at least one conical, cup-shaped or fan-shaped resilient washer.

8. Watch (100) according to claim 5 or 6, **characterised in that** said spacer (4) includes at least one O-ring.

9. Watch (100) according to claim 5 or 6, **characterised in that** said spacer (4) includes at least one resin or polyester tube.

10. Watch (100) according to one of claims 1 to 4, **characterised in that** said spacer (4) is axially non-deformable.

11. Watch (100) according to claim 10, **characterised in that** said spacer (4) includes at least one metal tube.

12. Watch (100) according to claim 10, **characterised in that** said spacer (4) includes at least one metal tube provided with a collar arranged to separate said component (1), on the one hand, from said structure (2) or said fastening element (3), on the other hand.

13. Watch (100) according to one of claims 1 to 12, **characterised in that** said component (1) is remote from said structure (2) when said fastening element (3) is in its position closest to said structure (2).

14. Watch (100) according to claim 13, **characterised in that** said component (1) is separated from said structure (2) by a distance piece.

15. Watch (100) according to one of claims 1 to 12, **characterised in that** said component (1) bears against said structure (2) when said fastening element (3) is in its position closest to said structure (2).

16. Watch (100) according to one of claims 1 to 15, **characterised in that** said fastening element (3) is a screw, the external thread of which constitutes said complementary fastening means (30) and is arranged to cooperate in a complementary manner with an internal thread constituting said fastening means (20) of said structure (2).
